# EUROPÄISCHE PATENTSCHRIFT

(11) **EP 0 887 782 B1**
(45) Veröffentlichungstag und Bekanntmachung des Hinweises auf die Patenterteilung: **09.07.2003**
(21) Anmeldenummer: 98107774.6
(22) Anmeldetag: 29.04.1998
(51) Int. Cl.: G08G 1/0967, G08G 1/127

(54) **Fernabfragesystem zur Bereitstellung von Informationen über Verkehrsverhältnisse auf Schnellstrassen**
Remote interrogation system to prepare information about the traffic conditions on motorways
Système d'interrogation à distance pour la préparation d'informations sur l'état du trafic sur les autoroutes

(30) Priorität: 27.06.1997 DE 19727388
(43) Veröffentlichungstag der Anmeldung: 30.12.1998
(73) Patentinhaber: Deutsche Telekom AG, 53113 Bonn (DE)
(72) Erfinder: Neuhoff, Mario, Dipl.-Ing., 51597 Morsbach (DE)
(74) Vertreter: Mierswa, Klaus

(56) Entgegenhaltungen:
- EP-A- 0 347 354
- EP-A- 0 678 840
- WO-A-97/12348
- DE-A- 4 241 408
- DE-C- 4 105 584
- US-A- 4 812 843
- US-A- 5 543 789

## Beschreibung

Die Erfindung betrifft ein Fernabfragesystem zur Bereitstellung von Informationen über Verkehrsverhältnisse, insbesondere Stau, dichter Verkehr, Nebel, Glätte, Geisterfahrer, auf Schnellstraßen.

Informationen über die aktuelle Verkehrslage werden von Radiosendern meist nur in größerem zeitlichen Abstand, z.B. halbstündig, gesendet. Dadurch kommt es immer wieder vor, daß Autofahrer in einen Stau geraten, weil sie zu spät darüber informiert werden. Dies ist insbesondere dann ärgerlich, wenn bei rechtzeitiger Kenntnis der Verkehrsverhältnisse eine andere Strecke hätte gewählt werden können. Andererseits tritt auch häufig der Fall auf, daß im Rundfunk vor einem Stau gewarnt wird, der sich in Wirklichkeit schon wieder aufgelöst hat. Hier richten sich Autofahrer auf Umwege ein, die bei Kenntnis der aktuellen Verkehrslage vermieden werden können. Da viele Sender außerdem ein großes Sendegebiet haben, sind die meisten Verkehrsinformationen für den Hörer irrelevant.

Nachteilig an den bekannten Staumeldesystemen ist daher, daß sie nicht flexibel auf die aktuelle Verkehrslage reagieren können, da die Zeit von der Entstehung bis zur Meldung eines Staus sowie bis zur Aussendung der Staumeldung im Rundfunk oft sehr lang ist.

Es sind telefonische Fernabfragesysteme bekannt, welche beispielsweise zur Abfrage von Kontoständen oder Vornahme von Buchungen bei Telefonbanking oder zum telefonischen Bestellen im Versandhandel dienen. Der Benutzer wird dabei mit einem Ansagetext aus vorbestimmbaren Ansagetextbausteinen zur Benutzung angeleitet bzw. werden ihm die gewünschten Informationen übermittelt, wobei der Benutzer seine Befehle über die Tastatur seines Telefons im Mehrfrequenzverfahren codiert abgibt. Weiterhin sind telefonische Fernabfragesysteme bekannt, deren Bedienung und Steuerung über reine Sprachsignale erfolgt, welche eine Spracherkennungseinheit des Fernabfragesystems auszuwerten imstande ist.

Durch die De 42 41 408 A1 ist ein Verfahren und eine Vorrichtung zur Steuerung des Verkehrsaufkommens bekannt geworden, wobei eine Straßenverbindung in Abschnitte eingeteilt und ein erwartetes Verkehrsaufkommen und ein Momentanverkehrsaufkommen durch Bestimmungseinrichtungen bestimmt wird. Sämtliche von den Bestimmungseinrichtungen ermittelten Daten über die Nutzung eines Autobahnabschnittes werden in einer Massenspeichereinrichtung abgelegt. Wird von einem zwischen die Bestimmungseinrichtung und dem Massenspeicher geschalteten Komparator ermittelt, dass das erwartete Verkehrsaufkommen einen Schwellenwert erreicht hat, so wird der entsprechende Autobahnabschnitt für weitere Anmeldungen dadurch gesperrt, dass von der Bestimmungseinrichtung die Daten der Neuanmeldung nicht mehr an die Massenspeichereinrichtung weiterübermittelt werden. Erreicht das von der Bestimmungseinrichtung ermittelte Momentanverkehrsaufkommen ein in der Massenspeichereinrichtung abgespeichertes Maximalverkehrsaufkommen, so kann der Autobahnabschnitt dadurch gesperrt werden, dass von der Bestimmungseinrichtung keine weiteren Daten mehr an die Massenspeichereinrichtung übermittelt werden, und eine Einfahrt in das Autobahnsystem versagt wird. Die Vorrichtung stellt damit ein Fernabfragesystem zur Bereitstellung von Informationen über Verkehrsverhältnisse auf Schnellstraßen mit einem Eingangselement zu Verfügung, welches Benutzerangaben zu erkennen imstande ist und den Benutzerangaben, die über einen Abfragekanal eingehen, Informationen über die interessierende Strecke entnimmt, worauf das Fernabfragesystem eine Datenbankabfrage für die betreffende Strecke vornimmt, und die ermittelten Informationen über die Verkehrsverhältnisse dem Benutzer durch ein Ausgangselement mitgeteilt werden, welches vorbestimmbare Textbausteine zusammenzustellen und dem Benutzer als von diesem wahrnehmbares Signal zu übermitteln imstande ist.

Es sind als Fernabfragesystem weiterhin Online-Dienste im Internet bekannt, welche einem Benutzer Informationen aus einer Datenbank auf Anforderung zur Verfügung stellen.

Der Erfindung liegt die Aufgabe zugrunde, ein Staumeldesystem zur Verfügung zu stellen, welches möglichst aktuelle Informationen über die Verkehrsverhältnisse bereitzustellen imstande ist und diese zu beliebigen Zeitpunkten für Interessierte zugänglich zu machen sowie eine genauere und dichtere Beschreibung des Verkehrszustandes zu erfassen.

Die Aufgabe wird gelöst durch ein Fernabfragesystem zur Bereitstellung von Informationen über Verkehrsverhältnisse auf Schnellstraßen mit einem Eingangselement, welches Benutzerangaben zu erkennen imstande ist und den Benutzerangaben, die über einen Abfragekanal eingehen, Informationen über die interessierende Strecke entnimmt, worauf das Fernabfragesystem eine Datenbankabfrage für die betreffende Strecke vornimmt, und die ermittelten Informationen über die Verkehrsverhältnisse dem Benutzer durch ein Ausgangselement mitgeteilt werden, welches vorbestimmbare Textbausteine zusammenzustellen und dem Benutzer als von diesem wahrnehmbares Signal zu übermitteln imstande ist, wobei das Fernabfragesystem telefonisch zugänglich ist und zusätzlich einen Meldekanal aufweist, und das Eingangselement, welches den Benutzerangaben, die über den Meldekanal eingehen, Informationen über Ort und Art der Verkehrsstörung entnimmt, die Unterscheidung zwischen Melde- und Abfragekanal trifft und eine Spracherkennungseinheit enthält, welche Schlüsselwörter aus einem eingehenden Telefonanruf zu erkennen und in rechnerverwertbare Information über Ort und Art der Verkehrsstörung bzw. die interessierende Strecke umzuwandeln imstande ist, sowie das Ausgangselement vorbestimmbare Ansagetextbausteine zusammenzustellen und telefonisch als Sprachsignal auszugeben imstande ist.

Das erfindungsgemäße Fernabfragesystem arbeitet auf telefonischer Basis, wobei Anrufer über den Meldekanal die Datenbank mit Informationen versorgen und diese über einen Abfragekanal wieder abrufen können. Darüberhinaus ist jedoch auch eine Online-Abfragemöglichkeit über das Internet vorgesehen.

Weitere vorteilhafte Ausgestaltungen der Erfindung sind in den Unteransprüchen gekennzeichnet.

Das erfindungsgemäße Fernabfragesystem leitet den Benutzer bei telefonischem Zugang mit einem Ansagetext aus vorbestimmbaren Ansagetextbausteinen zur Benutzung an. Diese Ansagetexte werden dem Anrufer akustisch durch das Ausgangselement übermittelt. Ebenso werden ihm die Informationen übermittelt, die der Anrufer bei einer Abfrage der Verkehrsverhältnisse aus der Datenbank angefragt hat. Zur Bedienung des erfindungsgemäßen Fernabfragesystems über reine Sprachsignale ist es notwendig, daß das Fernabfragesystem die von einem Anrufer übermittelten Informationen über den Ort und die Art einer Verkehrsstörung (Meldekanal) bzw. die ihn interessierende Strecke (Abfragekanal) erkennt. Dazu weist das Eingangselement des Fernabfragesystems eine Spracherkennungseinheit auf, die aus der natürlichen Sprache des Anrufers bestimmte Schlüsselwörter erkennt und diese in rechnerverwertbare Informationen umwandelt, welche dann in die Datenbank einfließen bzw. mit deren Hilfe eine Datenbankabfrage durchführbar ist. Diese Schlüsselwörter sind vorzugsweise sämtliche Autobahn- und Bundesstraßenbezeichnungen, Namen von Ortschaften, sowie von Anschlußstellen und Autobahnkreuzen. Weiterhin sollte die Spracherkennungseinheit die verschiedenen Arten von Verkehrsstörungen, z.B. Stau, dichter Verkehr, Nebel, Glätte, Geisterfahrer, identifizieren können.

Um die Spracherkennung zu erleichtern, fordert das Fernabfragesystem vorzugsweise den Benutzer nacheinander zur Eingabe ausschließlich dieser Schlüsselwörter auf. Hat das System ein Schlüsselwort nicht erkannt, so fordert es den Benutzer zur nochmaligen Eingabe auf.

Die Abfrage der Verkehrsverhältnisse online über das Internet geschieht vorzugsweise mittels einer geeigneten Bildschirmmaske, welche den Benutzer zur Eingabe der interessierenden Strecke an seinem Terminal auffordert. Zur Erleichterung der Bedienung bietet das Fernabfragesystem dem Benutzer vorzugsweise die relevanten Schlüsselwörter zur Charakterisierung der Fahrtstrecke in einer Liste an, aus welcher der Benutzer nur auswählen muß. Es kann weiterhin auch eine Straßenkarte dargestellt werden, auf der der Benutzer den interessierenden Streckenabschnitt durch Anklicken auswählen kann bzw. auf der aktuelle Verkehrsstörungen bereits optisch markiert sind.

Je nachdem, über welchen Kanal ein Anruf beim Fernabfragesystem eingegangen ist, wird die aus den Schlüsselwörtern gebildete Information über den Ort einer Verkehrsstörung oder eine den Benutzer interessierende Fahrtstrecke in der Datenbank abgelegt bzw. aus der Datenbank abgefragt.

Die Datenbank kann dabei aus einer Auflistung aller Autobahn- und Bundesstraßenstreckensegmente, charakterisiert durch Anfangs- und Endpunkt wie Anschlußstelle(n) und/oder Autobahnkreuz oder Ortschaft, bestehen. Diese Streckensegmente sind jeweils mit der Eigenschaft "Stau", "dichter Verkehr", "Glätte" usw. beziehungsweise "keine Störung" gekennzeichnet. Vorzugsweise ist zusätzlich zu diesen Merkmalen die Anzahl der zu dem betreffenden Streckensegment eingegangenen Meldungen sowie deren Uhrzeit gespeichert. Dies erleichtert eine Bewertung der Relevanz der vorliegenden Störungsmeldungen.

Informationen die älter als ein vorgegebenes Zeitintervall sind, beispielsweise eine halbe oder eine Stunde, werden dabei vorzugsweise automatisch aus der Datenbank gelöscht. Um Mißbrauch vorzubeugen und nur relevante Störungsmeldungen weiterzugeben, werden Informationen aus der Datenbank vorzugsweise nur dann zur Abfrage freigegeben, wenn sie mehrfach, z. B. wenigstens dreifach, eingegangen sind.

Das Löschen einer Störungsmeldung kann auch benutzergesteuert durch die Mitteilung erfolgen, daß eine für eine bestimmte Strecke gemeldete Störung nicht mehr existiert. Vorzugsweise muß auch eine derartige Löschungsmeldung mehrfach verifiziert werden, um tatsächlich die Löschung des betreffenden Störungseintrags zu bewirken.

Das Füllen der Datenbank geschieht durch Anrufer, welche dem Fernabfragesystem Informationen zur Verkehrslage übermitteln. Gegenwärtig besitzen viele Autofahrer ein Mobiltetefon, mit welchem sie leicht dem Fernabfragesystem Störungen melden können. Ein derartiger Anruf geht dabei über einen Meldekanal beim Fernabfragesystem ein. Entsprechend können Informationen über die Verkehrslage über einen Abfragekanal telefonisch abgerufen werden. Melde- und Abfragekanal können entweder durch zwei verschiedene Rufnummern oder durch eine Eingangsabfrage unterschieden werden. Weiterhin ist ein Zugang zum Abfragekanal über das Internet vorgesehen.

Beim Eingang eines Anrufs über den Meldekanal wird der Anrufer zunächst aufgefordert, Straßenbezeichnung, Fahrtrichtung, Ort und Art der Verkehrsstörung anzugeben, vorzugsweise durch Angabe der betreffenden Anschlußstellen bzw. Autobahnkreuze. Diese Angaben werden von der Spracherkennungseinheit in rechnerverwertbare Informationen über die gestörte Fahrtstrecke umgewandelt. Der Rechner stellt dabei anhand der Fahrtrichtung und Autobahnbezeichnung bzw. anhand der jeweiligen Anschlußstellen oder Kreuzungspunkte fest, in welchem Streckensegment sich die Störung befindet. In der Datenbank wird daraufhin das entsprechende Streckensegment mit der Bezeichnung "Stau" bzw. der jeweiligen Störung markiert. Weiterhin wird die Uhrzeit des Anrufs gespeichert. Die Eingabe der Informationen durch den Benutzer kann auch teilweise durch Tastaturbefehle erfolgen, z.B. "Stau"=Ziffer 1, "dichter Verkehr"=Ziffer 2 usw..

Das Fernabfragesystem spielt vorzugsweise die von der Spracherkennungseinheit erkannten und umgewandelten Informationen, zusammengesetzt aus gespeicherten Textbausteinen, dem Anrufer mit Hilfe des Ausgangselements wieder vor und nimmt sie erst nach dessen Bestätigung in die Datenbank auf. Diese Bestätigung, daß die Sprachsignale richtig erkannt wurden, kann beispielsweise per Tastendruck mehrfrequenzcodiert oder ebenfalls per Spracheingabe erfolgen. Ein über den Meldekanal eingehender Anruf ist vorzugsweise gebührenfrei.

Mit einem über den Abfragekanal eingehenden Anruf oder über das Internet kann der Benutzer die Straßenverhältnisse auf bestimmten Strecken erfragen. Im telefonischen Fall wird er dazu vom Fernabfragesystem mittels des Ausgangselements zur Angabe von Straßenbezeichnungen und Fahrtrichtungen und ggf. des geplanten Streckenabschnitts aufgefordert. Aus dem Sprachsignal des Benutzers ermittelt die Spracherkennungseinheit wiederum wie im Meldefall die Schlüsselwörter und wandelt diese in rechnerverwertbare Informationen um. Mit dieser Information wird die Zuordnung zu einem in der Datenbank gespeicherten Streckenabschnitt getroffen, welcher aus einem oder mehreren Streckensegmenten bestehen kann. Diese Streckensegmente sind jeweils mit dem Merkmal "Störung" bzw. "keine Störung" markiert. Falls in dem interessierenden Streckenabschnitt ein Streckensegment mit der Markierung "Störung" vorliegt und dieses zur Abfrage freigegeben ist, wird dieses dem Benutzer mit Angabe von Anfang und Endpunkt des Streckensegments mitgeteilt. Falls mehrere aufeinanderfolgende Streckensegmente mit "Stau" markiert sind, erfolgt jeweils nur die Mitteilung des Anfangs- und Endpunkts der gesamten Kette. Analog wird bei der Internet-Abfrage verfahren, wobei hier die Umwandlung der natürlichen Sprache in rechnerverwertbare Information und zurück in Ansagetexte entfällt.

Liegt eine Störung vor, bietet das Fernabfragesystem vorzugsweise dem Benutzer an, eine ungestörte Ausweichstrecke zu ermitteln und teilt ihm diese auf Wunsch mit.

Die dem Anrufer übermittelte Nachricht ist aus mehreren Ansagetextbausteinen zusammengesetzt, z.B. aus einem Grundbaustein wie "Auf der ... zwischen ... und ... ist ... gemeldet.", wobei die Lücken in diesem Grundbaustein mit den ebenfalls als Ansagetextbausteinen gespeicherten Schlüsselwörtern z. B. "A 5, Anschlußstelle XY, ein Stau" gefüllt werden. Liegt keine Störung auf der abgefragten Strecke vor, so wird dieses in einer Standardmeldung mitgeteilt. Konnte die geplante Strecke nicht von der Spracherkennungseinheit identifiziert werden, so wird der Anrufer vorzugsweise zur erneuten Eingabe aufgefordert.

Offizielle polizeiliche Informationen zur Verkehrslage werden vorzugsweise in die Datenbank einbezogen. Gegebenenfalls sind sie stets zur Abfrage freigegeben und bedürfen keiner Bestätigung durch weitere Meldungen.

Mit dem erfindungsgemäßen Fernabfragesystem steht ein Mittel zur Bereitstellung von Informationen über Verkehrsverhältnisse zur Verfügung, welches flexibel auf bestehende und sich schnell ändernde Verkehrsverhältnisse zu reagieren imstande ist. Weiterhin bietet es die Möglichkeit, diese Verkehrsverhältnisse jederzeit selektiv für bestimmte Strecken abzufragen. Dies ermöglicht dem Benutzer eine schnelle und individuelle Streckenplanung unabhängig von den offiziellen Verkehrsnachrichten im Radio.

Ein Beispiel der Erfindung ist in der Zeichnung dargestellt und im folgenden beschrieben. Dabei zeigt die Figur 1 in Form eines Blockschaltbilds die prinzipielle Funktion des Fernabfragesystems.

Kernstück des Fernabfragesystems ist die Datenbank 3, in welcher Informationen über Verkehrsverhältnisse auf einzelnen Streckensegmenten gespeichert sind. Jedes Streckensegment ist durch seinen Anfangs- und Endpunkt, gegebenenfalls auch die Straßennummer, eindeutig festgelegt und mit dem Merkmal gekennzeichnet, ob eine Verkehrsstörung vorliegt, wobei vorzugsweise auch die Art der Störung angegeben ist.

Das erfindungsgemäße Fernabfragesystem bezieht seine Informationen über Verkehrsverhältnisse, und damit die in der Datenbank 3 abgelegten Daten, hauptsächlich aus Meldungen von Privatbenutzern, die diese Informationen über einen Meldekanal, linke Seite der Figur 1, telefonisch übermitteln. Zusätzliche Informationen, z.B. offizielle Informationen der Verkehrsdienste oder der Polizei, können ebenfalls direkt in die Datenbank einbezogen werden, was hier nicht dargestellt ist.

Als Schnittstelle zwischen Mensch und Maschine weist das Fernabfragesystem ein Eingangselement 1 auf, auf welches telefonisch durch Wahl einer bestimmten Rufnummer zugegriffen werden kann, um über den Meldekanal Informationen zu übergeben bzw. über den Abfragekanal, rechte Seite der Figur 1, Informationen anzufordern. Auf den Abfragekanal kann auch online über das Internet zugegriffen werden, was hier zur Unterscheidung vom telefonischen Zugriff gestrichelt dargestellt ist. Weiterhin weist das Fernabfragesystem ein Ausgangselement 2 auf, welches den Benutzer zur Bedienung des Systems anleitet. Bei telefonischem Zugriff auf den Melde- oder Abfragekanal wird der Benutzer akustisch durch die Wiedergabe von vorbestimmbaren Ansagetexten geführt. Bei der Benutzung des Fernabfragesystems über das Internet erfolgt die Anleitung des Benutzers über eine geeignete Bildschirmmaske, die vorzugsweise selbsterklärend ist.

Die Eingangseinheit weist eine Spracherkennngseinheit auf, welche zur Erkennung und Umwandlung von Sprachsignalen in rechnerverwertbare Information dient. Die Eingangseinheit ermittelt bei Eingang eines Anrufs über den Meldekanal aus dem natürlichen Sprachsignal bestimmte Schlüsselwörter, welche die eindeutige Zuordnung einer Verkehrsinformation zu einem bestimmten Streckensegment oder einer Kette von Streckensegmenten erlauben. Ebenso wird bei Eingang eines Anrufs über den Abfragekanal die interessierende Strecke ermittelt und in rechnerverwertbare Information umgewandelt. Diese Schlüsselwörter sind sinnvollerweise die Namen von Ortschaften, Anschlußstellen, Schnellstraßen sowie bestimmte Verkehrsstörungen. Die Spracherkennungseinheit kann speziell diese Schlüsselwörter gelernt haben.

Die über den Meldekanal eingehende Information wird in die Datenbank 3 einbezogen. Ortsangaben dienen zur Identifizierung des bzw. der Streckensegmente, die Angabe der Störung zur Veränderung des Störungsmerkmals. Weiterhin wird mit dem Störungsmerkmal die Uhrzeit der Meldung in der Datenbank abgelegt. Über den Meldekanal kann durch einen Benutzer auch mitgeteilt werden, daß eine zuvor gemeldete Störung inzwischen nicht mehr vorhanden ist. Geht eine solche Meldung ein, wird das Störungsmerkmal der betreffenden Strecke wieder auf "keine Störung" gesetzt.

Die über den Abfragekanal eingehenden Meldungen werden zur Identifizierung der interessierenden Strecke analysiert. Dabei filtert die Spracherkennungseinheit 4 wie bei der Störungsmeldung über den Meldekanal bestimmte Schlüsselwörter aus dem natürlichen Sprachsignal und wandelt diese in Information um, mit der eine Datenbankabfrage durchgeführt werden kann. Bei Eingang einer Anfrage über das Internet ist eine Umwandlung in rechnerverwertbare Daten nicht nötig, hier kann das Eingangselement 1 ohne Zuhilfenahme der Spracherkennung 4 daher direkt auf die Datenbank 3 zugreifen.

Im Abfragekanal wird das Störungsmerkmal eines oder mehrerer Streckensegmente aus der Datenbank abgefragt. Dabei wird ein Störungsmerkmal nur dann zur Wiedergabe freigegeben, wenn es ausreichend relevant ist, z.B. mehrfach von unabhängigen Benutzern eingegeben wurde, eine offizielle polizeiliche Information darstellt und/oder nicht zu alt ist.

Liegt eine Störungsmeldung für die betreffende Strecke nicht vor oder ist diese nicht zur Abfrage freigegeben, wird dem Benutzer vom Ausgangselement 2 mitgeteilt, daß die interessierende Strecke nicht gestört ist. Im Falle einer freigegebenen Störungsmeldung wird diese dem Benutzer unter Angabe von Ort und Art der Störung übermittelt.

Die Übermittlung von Informationen an den Benutzer im Abfragekanal wird vom Ausgangselement 2 wie die Benutzerführung akustisch durch vorbestimmte Ansagetextbausteine, die zu einem angepaßten Sprachsignal zusammengestellt werden, oder über das Internet, wodurch die Informationen benutzerseitig auf dem Bildschirm dargestellt werden, bewerkstelligt.

## Patentansprüche

1. Fernabfragesystem zur Bereitstellung von Informationen über Verkehrsverhältnisse auf Schnellstraßen mit einem Eingangselement (1), welches Benutzerangaben zu erkennen imstande ist und den Benutzerangaben, die über einen Abfragekanal eingehen, Informationen über die interessierende Strecke entnimmt, worauf das Fernabfragesystem eine Datenbankabfrage für die betreffende Strecke vornimmt, und die ermittelten Informationen über die Verkehrsverhältnisse dem Benutzer durch ein Ausgangselement (2) mitgeteilt werden, welches vorbestimmbare Textbausteine zusammenzustellen und dem Benutzer als von diesem wahrnehmbares Signal zu übermitteln imstande ist,
**dadurch gekennzeichnet,**
**daß** das Fernabfragesystem telefonisch zugänglich ist und zusätzlich einen Meldekanal aufweist, wobei das Eingangselement (1), welches den Benutzerangaben, die über den Meldekanal eingehen, Informationen über Ort und Art der Verkehrsstörung entnimmt, die Unterscheidung zwischen Melde- und Abfragekanal trifft und eine Spracherkennungseinheit (4) enthält, welche Schlüsselwörter aus einem eingehenden Telefonanruf zu erkennen und in rechnerverwertbare Information über Ort und Art der Verkehrsstörung bzw. die interessierende Strecke umzuwandeln imstande ist, sowie das Ausgangselement (2) vorbestimmbare Ansagetextbausteine zusammenzustellen und telefonisch als Sprachsignal auszugeben imstande ist.

2. Fernabfragesystem nach Anspruch 1, **dadurch gekennzeichnet,**
**daß** der Abfragekanal des Fernabfragesystems über das Internet zugänglich ist, wobei das Eingangselement (1) den Benutzer zur Angabe der interessierenden Strecke auffordert, vorzugsweise dazu Schlüsselwörter zur Auswahl anbietet, und das Ausgangselement dem Benutzer Ort und Art der Verkehrsstörung auf der betreffenden Strecke anzeigt.

3. Fernabfragesystem nach einem der Ansprüche 1 oder 2,
**dadurch gekennzeichnet,**
**daß** die Schlüsselwörter sämtliche Autobahn-, vorzugsweise auch Bundesstraßenbezeichnungen, Namen von Ortschaften sowie von Anschlußstellen und Kreuzungspunkten sind.

4. Fernabfragesystem nach einem der vorangegangenen Ansprüche,
**dadurch gekennzeichnet,**
**daß** die Schlüsselwörter als Textbausteine gespeichert sind.

5. Fernabfragesystem nach einem der vorangegangenen Ansprüche,
**dadurch gekennzeichnet,**
**daß** das Eingangselement (1) im Meldekanal eine Abfrage vornimmt, ob eine gemeldete Verkehrsstörung nicht mehr vorliegt.

6. Fernabfragesystem nach einem der vorangegangenen Ansprüche,
**dadurch gekennzeichnet,**
**daß** bei telefonischer Benutzung des Fernabfragesystems die Unterscheidung zwischen Melde- und Abfragekanal über verschiedene Rufnummern oder über eine Eingangsabfrage getroffen wird.

## Claims

1. Remote interrogation system for the making available of information on traffic conditions on high-speed roads with an input element (1) capable of recognizing user data, said input element (1) deriving information on the route of interest from the user data received via an interrogation channel, whereupon the remote interrogation system interrogates a database for the respective route and the determined information on the traffic conditions is communicated to the user by an output element (2) capable of assembling predeterminable text modules and of transmitting them to the user in the form of a signal perceivable by the user, **characterized in that** the remote interrogation system is accessible by telephone and additionally comprises a reporting channel, the input element (1) deriving information on the location and nature of the traffic disruption from the user data received via the reporting channel, the input element (1) making the distinction between reporting channel and interrogation channel and containing a voice recognition unit (4), said voice recognition unit (4) being capable of recognizing key words from an incoming telephone call and of converting them into computer-usable information on the location and nature of the traffic disruption and/or on the route of interest, the output element (2) being capable of assembling predeterminable announcement text modules and of outputting them by telephone in the form of a voice signal.

2. Remote interrogation system according to claim 1, **characterized in that** the interrogation channel of the remote interrogation system is accessible via the internet, the input element (1) requesting the user to state the route of interest and preferably for this purpose offering key words for selection, the output element indicating to the user the location and nature of the traffic disruption on the respective route.

3. Remote interrogation system according to any one of claims 1 or 2, **characterized in that**
the key words are all motorway names and preferably also trunk road names, names of towns as well as names of junctions and intersections.

4. Remote interrogation system according to any one of the preceding claims, **characterized in that**
the key words are stored in the form of text modules.

5. Remote interrogation system according to any one of the preceding claims, **characterized in that**
the input element (1) checks in the reporting channel whether a reported traffic disruption still exists.

6. Remote interrogation system according to any one of the preceding claims, **characterized in that**
in the case of telephonic use of the remote interrogation system, the distinction between reporting channel and interrogation channel is made by means of different call numbers or by means of an input interrogation.

## Revendications

1. Système d'interrogation à distance pour la mise à disposition d'informations sur les conditions de circulation sur les voies rapides avec un élément d'entrée (1) capable de reconnaître des données d'utilisateurs et, à partir de ces données d'utilisateurs entrant par un canal d'interrogation, de collecter des informations sur le trajet en question, qui exécute une interrogation dans la base de données pour la route concernée, les informations obtenues sur les conditions de circulation étant transmises à l'utilisateur via un élément de sortie (2) qui est en mesure d'établir des modules de texte prédéterminés et de les transmettre à l'utilisateur comme signal perceptible par celui-ci, **caractérisé en ce que**
le système d'interrogation à distance est accessible par téléphone et possède en plus un canal de signalisation, l'élément d'entrée (1) qui, à partir des données d'utilisateurs entrant par le canal de signalisation, collecte des informations sur le lieu et la nature de la perturbation de trafic. distinguant parfaitement le canal de signalisation du canal d'interrogation et contenant une unité de reconnaissance vocale (4) capable de reconnaître des mots clés lors d'un appel téléphonique entrant puis de les transformer en informations exploitables par ordinateur concernant le lieu et la nature de la perturbation de trafic ou le trajet en question, et l'élément de sortie (2) étant en mesure d'établir des modules de texte d'annonce prédéterminés et de les transmettre par téléphone sous forme de signal vocal.

2. Système d'interrogation à distance selon la revendication 1, **caractérisé en ce que**
le canal d'interrogation est accessible via Internet, l'élément d'entrée (1) invitant l'utilisateur à indiquer le trajet en question en lui proposant plusieurs mots clés au choix et l'élément de sortie indiquant à l'utilisateur le lieu et la nature de la perturbation de trafic sur la trajet en question.

3. Système d'interrogation à distance selon l'une des revendication 1 ou 2, **caractérisé en ce que**
les mots clés correspondent à tous les noms d'autoroutes, de nationales, de localités, d'accès et de croisements.

4. Système d'interrogation à distance selon l'une quelconque des revendications précédentes, **caractérisé en ce que**
les mots clés sont enregistrés sous forme de modules de texte.

5. Système d'interrogation à distance selon l'une quelconque des revendications précédentes, **caractérisé en ce que**
l'élément d'entrée (1) exécute une interrogation sur le canal de signalisation afin de déterminer si la perturbation de trafic signalée existe encore ou non.

6. Système d'interrogation à distance selon l'une quelconque des revendications précédentes, **caractérisé en ce que**
la distinction entre le canal de signalisation et le canal d'interrogation est faite, lors de l'utilisation téléphonique du système d'interrogation à distance, grâce à des numéros d'appel différents ou à une interrogation d'entrée.
